# EUROPÄISCHE PATENTSCHRIFT

(11) **EP 0 966 862 B1**
(45) Veröffentlichungstag und Bekanntmachung des Hinweises auf die Patenterteilung: **03.07.2002**
(21) Anmeldenummer: 98914834.1
(22) Anmeldetag: 09.03.1998
(51) Int. Cl.: H04R 7/18

(54) **LAUTSPRECHER UND VERFAHREN ZUR HERSTELLUNG EINES LAUTSPRECHERS**
LOUDSPEAKER AND METHOD FOR PRODUCING THE SAME
HAUT-PARLEUR ET PROCEDE DE PRODUCTION D'UN HAUT-PARLEUR

(30) Priorität: 12.03.1997 DE 19711982
(43) Veröffentlichungstag der Anmeldung: 29.12.1999
(73) Patentinhaber: Schriever, Siegfried, 46045 Oberhausen (DE)
(72) Erfinder: Schriever, Siegfried, 46045 Oberhausen (DE)
(74) Vertreter: Viering, Jentschura & Partner
(86) Internationale Anmeldenummer: DE9800687
(87) Internationale Veröffentlichungsnummer: WO9841055

(56) Entgegenhaltungen:
- EP-A- 0 508 150
- EP-A- 0 552 040
- EP-A- 0 632 674
- DE-A- 3 511 954
- FR-A- 2 697 263

## Beschreibung

Die Erfindung betrifft einen Lautsprecher mit einem Konus und mit einer mit dem Konus verbundenen Sicke sowie ein Verfahren zur Herstellung eines derartigen Lautsprechers.

Lautsprecher der zuvor genannten Art sind dynamische Lautsprecher, bei denen sich eine Schwingspule innerhalb des magnetischen Feldes eines permanenten Magneten aufgrund von elektrischen Signalen bewegt. Dadurch setzt sich ein mit der Spule verbundener Konus in Bewegung und erzeugt Schallwellen. Der Konus setzt somit die umgebende Luft in eine dem elektrischen Signal möglichst äquivalente Bewegung, wobei keine hörbaren Eigenschwingungen des Konus entstehen sollen. Der Konus muß also eine hohe innere Dämpfung aufweisen. Daher werden im Stand der Technik als Material des Konus ein fasriges Papiergemisch, Kunststoff, Metallschaum oder Metall, vorzugsweise in Wabenstruktur, verwendet.

Damit der Konus möglichst ungehindert seine Bewegung ausführen kann, ist es notwendig, das äußere Ende des Konus mit einem Lautsprecherkorb mit Hilfe einer Sicke zu verbinden, die den Konus mit möglichst konstanter Federwirkung in seiner vorgegebenen Bewegungsrichtung hält. Dabei ist es allgemein bekannt, daß die Sicke aus Gummi, Schaumstoff oder eingestrichenenem Gewebe hergestellt ist.

Die EP 0 552 040 A1, von der die vorliegende Erfindung ausgeht, offenbart einen Lautsprecher mit einem Konus, der aus hartem Polypropylen hergestellt ist. Die mit dem Konus verbundene Sicke ist dagegen aus einem weichen Polymer-Material hergestellt, so daß die unterschiedlichen Anforderungen an die Härte des Materials des Konus einerseits und der Sicke andererseits gewährleistet ist. Bei der Herstellung dieses Lautsprechers wird in einem ersten Schritt der Konus in einen Teil einer zweiteiligen Gießform eingelegt. Anschließend wird die Gießform mit dem zweiten Teil verschlossen. Die beiden Gießformteile sind derart gestaltet, daß im verschlossenen Zustand ein Hohlraum verbleibt, der der Gestalt der anzuformenden Sicke entspricht. In diesen Hohlraum wird aus einem kreisförmigen Speisebehälter elastomeres Material eingespritzt, welches schließlich - nach dem Verfestigen - die Sicke bildet.

Auch aus der EP 0 632 674 A1 ist ein Lautsprecher bekannt, dessen Konus aus Polypropylen und dessen Sicke und das zugeordnete Trageteil als Dichtung aus einem thermoplastischen synthetischen Harz hergestellt ist. Für die Herstellung wird ein dikromatisches Gußformen angewendet, bei dem in einem ersten Verfahrensschritt der Konus aus Polypropylen in einer Gußform hergestellt wird. In einem zweiten Verfahrensschritt werden die Sicke und das Trageteil mit Dichtung aus dem thermoplastischen synthetischen Harz in der Gußform durch Einspritzen hergestellt. Während des Aushärtens der Materialien verbinden sich diese an den vorgegebenen Nahtstellen miteinander, so daß eine dauerhafte Verbindung entsteht.

Schließlich ist aus der EP 0 632 675 A1 ein Lautsprecher bekannt, bei dem sowohl der Konus als auch die Sicke aus gewobenen Materialien bestehen, die jedoch in unterschiedlicher Menge mit einem thermoplastischen Harz bearbeitet worden sind. Somit ergeben sich unterschiedliche Härten für den Konus und die Sicke.

Die zuvor beschriebenen, aus dem Stand der Technik bekannten Lautsprecher weisen den Nachteil auf, daß die elastischen Eigenschaften der verwendeten Materialien bei der Herstellung nur begrenzt einstellbar sind. Daher ist es notwendig, für Konus und Sicke unterschiedliche Materialien zu verwenden. Wenn darüber hinaus Lautsprecher mit unterschiedlichen Anforderungen hergestellt werden, können für dieselben Bauteile der unterschiedlichen Lautsprecher nicht die gleichen Materialien verwendet werden. Weiterhin ist bei den Herstellungsverfahren, die aus dem Stand der Technik bekannt sind, nachteilig, daß jeweils geschlossene Gußformen verwendet werden müssen, in die das Material eingespritzt wird, da sich hierdurch der Herstellungsaufwand auch durch einen aufwendigen Formenbau erhöht. Bei diesen Herstellungsverfahren ergibt sich ferner der Nachteil, daß aufgrund der Menge des überschüssigen Materials ein erheblicher Abfall entsteht.

Aus der EP 0 379 246 A1 ist ein Verfahren zur Herstellung und Anwendung eines sprühbaren Polyurethan-Materials bekannt. Bei diesem Verfahren wird ein Polyurethan-Reaktionsgemisch aus zwei Komponenten hergestellt, das mittels einer Sprühpistole auf eine Oberfläche einer Negativform zum Herstellen eines Filmes in einer homogenen Dicke aufgesprüht wird. Dazu weist die Sprühpistole für jede Komponente eine Düse auf, durch die die jeweilige Komponente austritt. Durch Einstellen der Durchflußmenge jeder Komponente durch die entsprechende Düse können in variabler Weise die Eigenschaften der aufgesprühten Polyurethanschicht eingestellt werden.

Insbesondere läßt sich somit die Härte des Polyurethanfilmes innerhalb weiter Grenzen einstellen. Das in der EP 0 379 246 B1 beschriebene Verfahren dient insbesondere der Herstellung von Armaturenteilen bei der Herstellung von Kraftfahrzeugen.

Der vorliegenden Erfindung liegt nun das technische Problem zugrunde, einen Lautsprecher und ein Verfahren zur Herstellung eines Lautsprechers anzugeben, bei dem die oben beschriebenen Nachteile des Standes der Technik vermieden werden.

Erfindungsgemäß wird das zuvor aufgezeigte technische Problem durch einen Lautsprecher mit einem Konus und mit einer mit dem Konus verbundenen Sicke gelöst, bei dem die Sicke aus einer im Sprühverfahren hergestellten im verfestigten Zustand elastischen Kunststoffschicht besteht.

Dieses bietet den Vorteil, daß die Elastizität der Sicke je nach Anforderung sehr genau eingestellt werden kann. Ferner kann auf eine geschlossene Gießform verzichtet werden. Denn die Anforderung an die Elastizität der Sicke eines Lautsprechers hängt sowohl von der Größe des Lautsprechers als auch von der Amplitude ab, mit der sich der Konus bewegen können soll. Bei einer ersten bevorzugten Ausführungsform besteht die Kunststoffschicht aus einem thermoplastischen Werkstoff. Wenn jedoch die Schicht aus einem Zwei-Komponenten Reaktionsgemisch wie bei einer zweiten bevorzugten Ausführungsform besteht, kann durch Einstellung der Mengen der Komponenten der Polyurethanschicht erfindungsgemäß je nach Anwendung die Elastizität der Sicke sehr genau eingestellt werden.

Die Sicke enthält vorzugsweise einen oder mehrere der Stoffe Polyurethan, Polypropylen, Polyvinylchlorid oder Polyethylen. Wegen der Sortenreinheit ist die Sicke vorzugsweise aus einer Polyurethanschicht hergestellt.

Ein weiterer Vorteil der Verwendung von oben genannten Werkstoffen, insbesondere von Polyurethan besteht darin, daß die daraus hergestellte Sicke wasserdicht ist, wobei leicht Werte von 50 mm WS und mehr erreichbar sind. Somit können in zuverlässiger Weise die Lautsprecher auch an Orten verwendet werden, in denen die Gefahr besteht, daß sie mit Feuchtigkeit in Kontakt kommen. Beispielhaft seien Fahrzeugtüren genannt.

In weiter bevorzugter Ausführungsform besteht auch der Konus aus demselben Werkstoff wie die Sicke, bei der besonders bevorzugten Ausführungform aus einer Polyurethanschicht, die jedoch im Gegensatz zur Sicke hart ist und eine geeignete Steifheit aufweist, um den Anforderungen an die Schallerzeugung durch den Lautsprecher zu genügen. Bestehen also sowohl der Konus als auch die Sicke aus einer Polyurethanschicht, so ergibt sich in weiter vorteilhafter Weise eine nochmals erhöhte Sortenreinheit der Bauteile des Lautsprechers, so daß eine spätere Entsorgung bzw. ein Recycling vereinfacht wird.

Weiterhin wird durch das unten beschriebene Herstellungsverfahren gewährleistet, daß eine stoffschlüssige Verbindung zwischen dem Konus und der Sicke hergestellt wird, wodurch die Verwendung von Klebstoffen in vorteilhafter Weise vermieden wird.

Ein weiterer Vorteil ergibt sich dadurch, daß eine Dichtung vorgesehen ist, die an der Sicke befestigt ist, wobei vorzugsweise ebenfalls eine stoffschlüssige Verbindung zwischen der Sicke und der Dichtung vorgesehen ist.

Weiterhin wird das obengenannte technische Problem, das der vorliegenden Erfindung zugrunde liegt, durch ein Verfahren zur Herstellung eines Lautsprechers gelöst, bei dem eine offene Negativform verwendet wird, die die Form des aus Konus und Sicke bestehenden Lautsprechers vorgibt. Der Konus, der zuvor hergestellt worden ist und aus den bekannten Materialien bestehen kann, wird in der Negativform angeordnet und in seiner korrekten Position befestigt. Anschließend wird bei dem erfindungsgemäßen Verfahren ein spritzfähiger Kunststoff in die offene Negativform aufgesprüht, wobei eine Sicke in Form einer weichen Kunststoffschicht gebildet wird, die sich mit dem Konus verbindet. Es kann ein thermoplastischer Kunststoff Verwendung finden. Wenn jedoch ein aus einem Zwei-Komponenten Reaktionsgemisch bestehender Kunststoff verwendet wird, kann durch geeignete Wahl des Mischungsverhältnisses der beiden Komponenten, je nach Form, Größe und Leistungsanforderungen an den Lautsprechern, die Elastizität der Sicke sehr genau eingestellt werden. Besonders bevorzugt besteht der Kunststoff aus einem Zwei-Komponenten Polyurethan-Reaktionsgemisch.

Bei einer bevorzugten Ausgestaltung des erfindungsgemäßen Verfahrens wird der Konus ebenfalls aus einer Polyurethanschicht hergestellt, die jedoch eine größere Härte als die zuvor beschriebene Sicke aufweist. Zur Herstellung des Konus wird ebenfalls ein aus zwei Komponenten bestehendes Polyurethan-Reaktionsgemisch in die offene Negativform aufgesprüht und nach dem Aushärten besäumt. In bevorzugter Weise werden somit der Konus und die Sicke in zwei aufeinanderfolgenden Arbeitsschritten durch Aufsprühen eines aus zwei Komponenten bestehenden Polyurethan-Reaktionsgemisches in derselben Negativform hergestellt. Da somit Konus und Sicke aus prinzipiell dem gleichen Material mit lediglich unterschiedlicher Härte bestehen, entsteht eine feste stoffschlüssige Verbindung zwischen Konus und Sicke an der entsprechenden Nahtstelle.

Wird der Konus vor der Herstellung der Sicke separat hergestellt, so kann der Konus bei dem beschriebenen Verfahren sowohl vor dem Aufsprühen der Polyurethanschicht zur Herstellung der Sicke als auch nach dem Aufsprühen in der Negativform angeordnet und positioniert werden. In beiden Fällen wird dann während des Aushärtens der Polyurethanschicht eine feste Verbindung zwischen dem Konus und der Sicke hergestellt, ohne daß eine separate Klebstoffverbindung erzeugt werden muß.

Eine weitere Verbesserung des erfindungsgemäßen Verfahrens wird dadurch erreicht, daß vor dem Aufsprühen der Polyurethanschicht zur Herstellung der Sicke ein Dichtring in eine in der Negativform vorgesehene Aussparung eingesetzt wird. Wird dann die Polyurethanschicht auf die Negativform sowie auf die zur offenen Seite der Negativform zugewandten Seite des Dichtringes aufgesprüht, so wird während der Aushärtung der Polyurethanschicht eine feste Verbindung zwischen der Sicke und dem Dichtring erzeugt. Auch hier kann die Verwendung eines Klebstoffes vermieden werden.

In weiter bevorzugter Weise wird das erfindungsgemäße Verfahren bei der Verwendung von rotationssymmetrischen Negativformen vereinfacht, indem die Negativform während des Aufsprühens der Polyurethanschicht gedreht wird und der Sprühkopf nur eine im wesentlichen lineare Bewegung ausführt. Durch eine geeignete Synchronisierung zwischen der Drehbewegung und der linearen Bewegung wird ein gleichförmiges Auftragen der Polyurethanschicht gewährleistet, so daß eine möglichst gleichmäßige Polyurethanschicht entsteht.

Die Einhaltung einer vorgegebenen Schichtdicke wird darüber hinaus auch durch Verwendung einer an die Negativform angepaßte Gegenform erreicht, die nach dem Aufsprühen der Polyurethanschicht aufgesetzt wird, um eine genau definierte Dicke der Polyurethanschicht zu erzeugen. Somit wird nach dem Aufsprühen die noch fließfähige Polyurethanschicht zwischen der Negativform und der Gegenform eingeschlossen, die einen vorgegebenen Abstand voneinander aufweisen. Nach dem Aushärten ist dann eine Polyurethanschicht mit einer genau definierten Dicke entstanden.

Damit die Gegenform wie auch die Negativform sich leicht von der hergestellten Polyurethanschicht entfernen läßt, ist es vorteilhaft, wenn die der Polyurethanschicht zugewandten Seite der Gegenform wie auch die Oberfläche der Negativform mit einem Trennmittel bedeckt wird.

Die Menge an Trennmittel kann reduziert oder es kann auf das Trennmittel sogar zumindest bei der Negativform verzichtet werden, wenn in der Negativform Öffnungen vorgesehen sind, durch die Druckluft geführt wird, um das Entformen zu erleichtern. Dadurch wird insbesondere sichergestellt, daß in den Bereichen, in denen eine Verbindung der Polyurethanschicht mit der in einer Aussparung der Negativform angeordneten Dichtung entstehen soll, kein Trennmittel vorhanden ist, das eine solche Verbindung beeinträchtigen kann.

Die Erfindung wird im folgenden anhand von Ausführungsbeispielen näher erläutert, wobei auf die Zeichnung Bezug genommen wird. In der Zeichnung zeigt
- Fig. 1: eine mit einem Konus verbundene Sicke, die auf einer Negativform hergestellt worden ist und deren Schichtdicke durch Aufsetzen einer Gegenform bestimmt wird, und
- Fig. 2: ein zweites Ausführungsbeispiel einer mit einem Konus verbundenen Sicke, die im äußeren Bereich mit einer in der Negativform angeordneten Dichtung verbunden ist.

In den Fign. 1 und 2 der Zeichnung ist ein Teil eines Lautsprechers dargestellt, der aus einem Konus 2 und aus einer mit dem Konus 2 verbundenen Sicke 4 besteht. Die Sicke kann, wie in dem dargestellten Ausführungsbeispiel, nach innen zum Lautsprecher gewölbt sein. Selbstverständlich ist die Erfindung nicht auf Lautsprecher mit derartig geformten Sicken beschränkt. Vielmehr sind mit dem erfindungsgemäßen Verfahren Sicken der unterschiedlichsten Formen herstellbar. An den aneinandergrenzenden Kanten der Sicke 4 und des Konus 2 sind diese mit einer Verbindungsstelle 6 miteinander verbunden. Diese Verbindungsstelle 6 ist am inneren Rand der Sicke 4 angeordnet. Die Sicke 4 weist dazu einen konusförmigen Teil 8 auf, der im wesentlichen auf die Fläche des Konus 2 ausgerichtet ist. Die Sicke weist weiterhin einen äußeren ringförmigen Teil 10 auf, der zur Befestigung der Einheit aus Sicke 4 und Konus 2 mit einem nicht in der Zeichnung dargestellten Lautsprecherkorb dient. Dieser Teil 10 kann durch Anwendung des erfindungsgemäßen Verfahrens trennmittelfrei gehalten und somit ohne weitere Vorarbeiten sicher mit dem Korb verklebt werden. Der konusförmige Teil 8 und der ringförmige Teil 10 der Sicke 4 sind über einen ringförmigen, eine Rundung bildenden Abschnitt 12 miteinander verbunden, der die eigentliche Sicke bildet. Dieser elastische Abschnitt 12 bzw. die Sicke ermöglicht eine relative Bewegung des Konus 2 gegenüber dem ortsfesten ringförmigen Teil 10, wobei die elastischen Eigenschaften des ringförmigen Teils 12 so gewählt sind, daß die Schwingungseigenschaften des Konus 2 nur unwesentlich beeinflußt werden.

Bei dem in der Zeichnung dargestellten Ausführungsbeispiel eines erfindungsgemäßen Lautsprechers besteht die Sicke 4 aus einer weichen Polyurethanschicht. Dieses bietet den Vorteil, daß die elastischen Eigenschaften der Sicke sehr genau durch das Mischverhältnis der Komponenten des Polyurethan eingestellt werden können.

Üblicherweise besteht der Konus aus einem harten Material, wie beispielsweise Pappe, aus einem Metall oder aus Polypropylen, wobei die Härte des Konus 2 durch das Material jeweils innerhalb vorgegebener Grenzen liegt. Bei dem in den Fign. 1 und 2 dargestellten Ausführungsbeispiel besteht der Konus 2 ebenso wie die Sicke 4 aus einem Polyurethan, wobei bei der Herstellung der Polyurethanschicht des Konus 2 das Mischungsverhältnis der Komponenten so gewählt wird, daß eine härtere Polyurethanschicht als bei der Sicke 4 entsteht. Somit ergibt sich, daß sowohl der Konus 2 als auch die Sicke 4 im wesentlichen aus demselben Material bestehen, das sich jeweils lediglich in seiner Härteeigenschaft unterscheidet.

Wie in den Fign. 1 und 2 dargestellt ist, überlappen sich an der Verbindungsstelle 6 die Sicke 4 und der Konus 2, wobei der Konus 2 mit der Sicke 4 stoffschlüssig verbunden ist. Die stoffschlüssige Verbindung entsteht bei dem Herstellungsverfahren, das weiter unten näher beschrieben wird. Die stoffschlüssige Verbindung weist den Vorteil auf, daß kein zusätzlicher Klebstoff zur Verbindung der Sicke 4 mit dem Konus 2 benötigt wird. Wenn darüber hinaus sowohl der Konus 2 als auch die Sicke 4 aus einer Polyurethanschicht bestehen, ergibt sich in weiter vorteilhafter Weise eine stoffschlüssige Verbindung, die sehr zuverlässig ist, da wegen desselben Grundmaterials des Polyurethan eine sehr gute Vernetzung an der Grenzschicht zwischen der Sicke 4 und dem Konus 2 entstehen kann. Weiterhin weisen sowohl der Konus 2 als auch die Sicke 4 annähernd gleiche thermische Eigenschaften auf, so daß auch Temperaturschwankungen, denen der Lautsprecher unterworfen ist, nicht zu einer Belastung der Verbindungsstelle 6 zwischen dem Konus 2 und der Sicke 4 führen.

Wie in Fig. 2 dargestellt ist, ist eine Dichtung 14 vorgesehen, die an dem äußeren, ringförmigen Teil 10 befestigt ist. Dabei wird bei dem unten beschriebenen Herstellungsverfahren eine stoffschlüssige Verbindung zwischen der Dichtung 14 und der Sicke 4 hergestellt, indem die Polyurethanschicht der Sicke 4 direkt auf die Oberfläche der Dichtung 14 aufgebracht wird. Auch hier wird ein zusätzlicher Klebstoff vermieden und eine sehr zuverlässige Verbindung zwischen der Sicke 4 und der Dichtung 14 realisiert.

Im folgenden wird das erfindungsgemäße Verfahren zur Herstellung eines Lautsprechers beschrieben. Bei dem Verfahren wird eine offene Negativform 16 verwendet, die die Form des einen Konus 2 und eine Sicke 4 aufweisenden Lautsprechers vorgibt. Zunächst wird der Konus 2 in der Negativform 16 angeordnet und an seiner genauen Position befestigt. Anschließend wird ein aus zwei Komponenten bestehendes Polyurethan-Reaktionsgemisch in die offene Negativform 16 aufgesprüht, so daß eine Sicke 4 gebildet wird, die mit dem äußeren Rand des Konus 2 verbunden ist. Durch eine geeignete Einstellung des Mischungsverhältnisses der Komponenten des Polyurethan-Reaktionsgemisches weist die Sicke 4 eine hohe Elastizität auf, die Sicke 4 besteht also aus einer weichen Polyurethanschicht. Zum Aufspritzen des Polyurethan-Reaktionsgemisches werden die beiden Komponenten auf eine Temperatur aufgewärmt, bei der die Komponenten fließfähig sind und mit Hilfe einer Sprühpistole auf die Negativform aufgesprüht werden können. Um eine möglichst gleichmäßige Verteilung und eine möglichst gleichförmige Aushärtung der aufgesprühten Polyurethanschicht zu erreichen, wird die Negativform 16 ebenfalls aufgewärmt, so daß nach dem Aufsprühen die Polyurethanschicht und die Negativform 16 gemeinsam abkühlen und den gewünschten gleichmäßigen Aushärtungsprozeß bewirken. Während dieses Aushärtungsprozesses verbindet sich die Sicke 4 an der Verbindungsstelle 6 mit der Oberfläche des Konus 2, so daß eine stoffschlüssige Verbindung zwischen der Sicke 4 und dem Konus 2 entsteht.

In einer weiteren Ausgestaltung des erfindungsgemäßen Verfahrens wird der Konus 2 ebenfalls in Form einer Polyurethanschicht gebildet, indem ein aus zwei Komponenten bestehendes Polyurethan-Reaktionsgemisch in die offene Negativform 16 aufgesprüht wird. Im Gegensatz zur Herstellung der Sicke 4 wird bei der Herstellung Konus 2 das Mischungsverhältnis der beiden Komponenten des Polyurethans so gewählt, daß eine harte Polyurethanschicht entsteht, die den Anforderungen an das Schwingungsverhalten des Konus 2 entspricht.

Wird - wie zuvor beschrieben - der Konus 2 ebenfalls wie die Sicke 4 aus einer Polyurethanschicht hergestellt, so ist es vorteilhaft, daß der Konus 2 und die Sicke 4 in zwei aufeinanderfolgenden Arbeitsschritten durch Aufsprühen eines aus zwei Komponenten bestehenden Polyurethan-Reaktionsgemisches in derselben Negativform hergestellt werden. Daraus ergibt sich der Vorteil, daß das Verfahren zur Herstellung eines Lautsprechers nur wenige aufeinander abgestimmte Arbeitsschritte aufweist und daher einfach und kostengünstig durchgeführt werden kann.

Eine weitere Vereinfachung des Verfahrens zur Herstellung eines Lautsprechers besteht darin, daß vor dem Aufsprühen der Polyurethanschicht der Sicke 4 eine Dichtung 14 in Form eines Dichtringes in eine in der Negativform 16 vorgesehene Aussparung 18 eingesetzt wird. Die zur offenen Seite der Negativform 16 gerichtete Oberfläche der Dichtung 14 wird dann beim Aufsprühen des Polyurethans mit der Polyurethanschicht bedeckt. Während des Aushärtens des Polyurethans entsteht dann eine feste stoffschlüssige Verbindung zwischen der Sicke 4 und der Dichtung 14, so daß in vorteilhafter Weise auf einen zusätzlichen Klebstoff zur Verbindung der Dichtung 14 mit der Sicke 4 verzichtet werden kann. Die Dichtung 14 dient dann bei der Befestigung des Lautsprechers mit der Sicke 4 an dem nicht dargestellten Lautsprecherkorb einer Abdichtung der Öffnung des Lautsprechergehäuses zum Innenraum des Gehäuses, um ein Eindringen von Verunreinigungen oder von Feuchtigkeit zu verhindern.

Bei einer weiteren Ausgestaltung des erfindungsgemäßen Verfahrens wird die rotationssymmetrische Negativform 16 während des Aufsprühens der Polyurethanschicht gedreht, so daß es lediglich notwendig ist, den nicht dargestellten Sprühkopf nur zu einer im wesentlichen linearen Bewegung anzutreiben. Indem der Sprühkopf zwischen zwei Endpositionen hin- und herbewegt wird, während die rotationssymmetrische Negativform 16 gedreht wird, wird ein gleichmäßiges Aufsprühen der Polyurethanschicht auf die Negativform erreicht.

Um darüber hinaus zu erreichen, daß die Polyurethanschicht eine genau definierte Dicke nach dem Aushärten aufweist, wird nach dem Aufsprühen der Polyurethanschicht eine Gegenform 20 aufgesetzt, wie in Fig. 1 dargestellt ist. Die Gegenform 20 erstreckt sich dabei entlang des äußeren Abschnittes des Konus 2 über die Verbindungsstelle 6, entlang des konusförmigen Teils 8, des ringförmigen Teils 12 und entlang eines Abschnittes des ringförmigen Teils 10 der Sicke 4. Nach dem Aushärten der Polyurethanschicht weist diese eine genau vorgegebene Dicke auf, die durch den Abstand zwischen der Negativform 16 und der Gegenform 20 vorgegeben ist.

Die Gegenform 20 besteht aus einem geeigneten Material mit einer glatten Oberfläche, wie beispielsweise "Teflon" oder Silikon-Kautschuk. Um darüber hinaus ein leichtes Ablösen der Gegenform 20 von der ausgehärteten Polyurethanschicht zu erreichen und um eine auch nur ansatzweise erfolgende Verbindung zwischen der aufgesprühten Polyurethanschicht mit der Gegenform zu verhindern, wird die Oberfläche der Gegenform 20 mit einem Trennmittel versehen. Das Trennmittel bildet dann eine Grenzschicht zwischen der aufgesprühten Polyurethanschicht und der Oberfläche der Gegenform 20. Ebenso kann die Negativform 16 mit einem Trennmittel versehen werden.

Wie oben beschrieben worden ist, erstreckt sich die Gegenform 20 nur über einen kurzen Abschnitt entlang des ringförmigen Teils 10 der Sicke 4, so daß der äußere Bereich des ringförmigen Teils 10 nicht von der Gegenform 20 abgedeckt wird. Dadurch bleibt der äußere Bereich des ringförmigen Teils 10 trennmittelfrei, so daß ein Verkleben der Sicke 4 in diesem Bereich mit einem Lautsprecherkorb oder mit anderen Lautsprecherteilen möglich ist, ohne daß ein Trennmittel vor dem Verkleben entfernt werden muß. Auch dieses führt dazu, daß die Herstellung des Lautsprechers vereinfacht wird, da ein zusätzlicher Arbeitsschritt zum Entfernen des Trennmittels an der Klebestelle vermieden wird.

Um das Entformen der ausgehärteten Polyurethanschicht von der Negativform 16 zu erleichtern, sind bei einem weiteren Ausführungsbeispiel, das nicht in der Zeichnung dargestellt ist, in der Negativform 16 Öffnungen vorgesehen, durch die Druckluft geführt wird. Dadurch kann ein Auftragen eines Trennmittels auf die Negativform vor dem Aufsprühen der Polyurethanschicht vermieden werden, so daß eine nachträgliche Reinigung der Oberfläche der Polyurethanschicht entfallen kann.

Nach dem Aushärten der aufgesprühten Polyurethanschicht zur Herstellung der Sicke 4 und gegebenenfalls zur Herstellung des Konus 2 ist es abschließend erforderlich, den äußeren Rand des ringförmigen Teils 10 der Sicke 4 abzuschneiden. Dieser Besäumungsvorgang wird bei dem erfindungsgemäßen Verfahren in der Negativform 16 mit Hilfe eines Messer, vorzugsweise eines Kreismessers vollzogen. Daher ist es nicht notwendig, nach dem Entfernen des aus dem Konus 2 und der Sicke 4 bestehenden Lautsprecherbauteils dieses Bauteil erneut auf einer Form anzuordnen und das Besäumungsverfahren durchzuführen. Bei dem erfindungsgemäßen Verfahren findet also die gesamte Herstellung des aus dem Konus 2 und der Sicke 4 bestehenden Lautsprecherbauteils vollständig in der Negativform 16 statt.

Das erfindungsgemäße Verfahren zur Herstellung eines Lautsprechers weist also in vorteilhafter Weise nur eine geringe Anzahl von Arbeitsgängen auf, da separate Arbeitsgänge für das Verkleben der Dichtung 14 mit der Sicke 4 sowie der Sicke 4 mit dem Konus 2 entfallen. Darüber hinaus werden Werkzeugkosten eingespart, da der gesamte Herstellungsprozeß in der Negativform 16 stattfindet. Auch wird im Vergleich zu Sicken, die nach dem Schaumstoff-Prägeverfahren hergestellt wurden, eine erhebliche Materialersparnis erzielt.

### Bezugszeichenliste

- 2: Konus
- 4: Sicke
- 6: Verbindungsstelle
- 8: konusförmiger Teil
- 10: ringförmiger Teil
- 12: ringförmiger Teil
- 14: Dichtung
- 16: Negativform
- 18: Aussparung
- 20: Gegenform

## Patentansprüche

1. Lautsprecher
- mit einem Konus (2) und
- mit einer mit dem Konus (2) verbundenen Sicke (4),
**dadurch gekennzeichnet, daß** die Sicke (4) aus einer im Sprühverfahren hergestellten im verfestigten Zustand elastischen Kunststoffschicht besteht.

2. Lautsprecher nach Anspruch 1, **dadurch gekennzeichnet, daß** die Sicke (4) aus einer thermoplastischen Kunststoffschicht besteht.

3. Lautsprecher nach Anspruch 1 oder 2, **dadurch gekennzeichnet, daß** die Sicke (4) aus einem Zwei-Komponenten Reaktionsgemisch besteht.

4. Lautsprecher nach einem der Ansprüche 1 bis 3, **dadurch gekennzeichnet, daß** die Sicke einen oder mehreren der Stoffe Polyurethan, Polypropylen, Polyvinylchlorid oder Polyethylen enthält.

5. Lautsprecher nach einem der Ansprüche 1 bis 4, **dadurch gekennzeichnet, daß** der Konus (2) aus einer harten Polyurethanschicht besteht.

6. Lautsprecher nach einem der Ansprüche 1 bis 5, **dadurch gekennzeichnet, daß** der Konus (2) mit der Sicke (4) stoffschlüssig verbunden ist.

7. Lautsprecher nach einem der Ansprüche 1 bis 6, **dadurch gekennzeichnet, daß** eine Dichtung (14) vorgesehen ist, die mit der Sicke (4) befestigt, vorzugsweise stoffschlüssig verbunden ist.

8. Verfahren zur Herstellung eines Lautsprechers
- bei dem eine offene Negativform (16) verwendet wird,
- bei dem der Konus (2) in der Negativform (16) angeordnet und befestigt wird und
- bei dem ein spritzfähiger Kunststoff in die offene Negativform (16) aufgesprüht wird und eine Sicke (4) in Form einer weichen elastischen Kunststoffschicht gebildet wird, die sich mit dem Konus (2) verbindet.

9. Verfahren nach Anspruch 8, **dadurch gekennzeichnet, daß** ein thermoplastischer Kunststoff verwendet wird.

10. Verfahren nach Anspruch 8 oder 9, **dadurch gekennzeichnet, daß** ein aus zwei Komponenten bestehendes Reaktionsgemisch als Kunststoff verwendet wird.

11. Verfahren nach einem der Ansprüche 8 bis 10, **dadurch gekennzeichnet, daß** Kunststoff verwendet wird, der einen oder mehrere der Stoffe Polypropylen, Polyurethan, Polyvinylchlorid oder Polyethylen enthält.

12. Verfahren nach einem der Ansprüche 8 bis 11, bei dem der Konus (2) in Form einer harten Polyurethanschicht gebildet wird, indem ein aus zwei Komponenten bestehendes Polyurethan-Reaktionsgemisch in die offene Negativform (16) aufgesprüht wird.

13. Verfahren nach Anspruch 12, bei dem der Konus (2) und die Sicke (4) in zwei aufeinderfolgenden Arbeitsschritten durch Aufsprühen eines aus zwei Komponenten bestehenden Polyurethan-Reaktionsgemisches in derselben Negativform hergestellt werden.

14. Verfahren nach einem der Ansprüche 8 bis 13, bei dem vor dem Aufsprühen der Polyurethanschicht der Sicke (4) eine Dichtung (14) in eine in der Negativform (16) vorgesehene Aussparung (18) eingesetzt wird, die mit der Sicke (4) verbunden wird.

15. Verfahren nach einem der Ansprüche 8 bis 14, bei dem die rotationssymmetrische Negativform (16) während des Aufsprühens der Polyurethanschicht gedreht wird und der Sprühkopf nur eine im wesentlichen lineare Bewegung ausführt.

16. Verfahren nach einem der Ansprüche 8 bis 15, bei dem nach dem Aufsprühen der Polyurethanschicht eine Gegenform (20) aufgesetzt wird, um eine genau definierte Dicke der Polyurethanschicht zu erzeugen.

17. Verfahren nach Anspruch 16, bei dem der Bereich des äußeren Randes der Sicke (4) durch die Gegenform (20) nicht abgedeckt wird.

18. Verfahren nach einem der Ansprüche 8 bis 17, bei dem durch in der Negativform (16) vorgesehene Öffnungen Druckluft geführt wird, um das Entformen zu erleichtern.

19. Verfahren nach einem der Ansprüche 8 bis 18, bei dem mit Hilfe eines Messers die fertiggestellte Sicke (4) in der Negativform besäumt wird.

## Claims

1. Loudspeaker
- with a cone (2) and
- with a beading (4) attached to the cone (2), **characterized in that** said beading (4) is composed of a plastic layer, said plastic layer being prepared in a spraying process and being elastic in its solidified state.

2. Loudspeaker according to claim 1, **characterized in that** the beading (4) is composed of a thermoplastic plastic layer.

3. Loudspeaker according to claim 1 or 2, **characterized in that** the beading (4) is composed of a two-component reaction mixture.

4. Loudspeaker according to any of claims 1 to 3, **characterized in that** the beading (4) comprises one or more of the materials polyurethane, polypropylene, polyvinylchloride or polyethylene.

5. Loudspeaker according to any of claims 1 to 4, **characterized in that** the cone (2) is composed of a rigid polyurethane layer.

6. Loudspeaker according to any of claims 1 to 5, **characterized in that** the cone (2) is integrally attached to the beading (4).

7. Loudspeaker according to any of claims 1 to 6, **characterized in that** a seal (14) is provided which is attached, preferentially integrally attached, to the beading (4).

8. Process for manufacturing a loudspeaker
• in which an open negative mold (16) is used,
• in which the cone (2) is arranged and immobilized in the negative mold (16), and
• in which a sprayable plastic is sprayed in the open negative mold (16) and a beading (4) is formed as a soft plastic layer which attaches itself to the cone (2).

9. Process according to claim 8, **characterized in that** a thermoplastic plastic is used.

10. Process according to claim 8 or 9, **characterized in that** a reaction mixture composed of two components is used as the polymer.

11. Process according to any of claims 8 to 10, **characterized in that** a plastic is used which comprises one or more of the materials polypropylene, polyurethane, polyvinylchloride or polyethylene.

12. Process according to any of claims 8 to 11, in which the cone (2) is formed as a rigid polyurethane layer by spraying a polyurethane reaction mixture composed of two components into the open negative mold (16).

13. Process according to claim 12, in which the cone (2) and the beading (4) are manufactured in two subsequent process steps by spraying a polyurethane reaction mixture composed of two components into the same negative mold.

14. Process according to any of claims 8 to 13, in which, prior to the spraying of the polyurethane layer of the beading (4), a seal (14) is placed in a recess (18) provided in the negative mold (16), which seal (14) is then attached to the beading (4).

15. Process according to any of claims 8 to 14, in which the rotationally symmetric negative mold (16) is rotated during the spraying of the polyurethane layer and the spray head performs only an essentially linear movement.

16. Process according to any of claims 8 to 15, in which a countermold (20) is applied subsequent to the spraying of the polyurethane layer to generate a precisely defined thickness of the polyurethane layer.

17. Process according to claim 16, in which the region of the outer edge of the beading (4) is not covered by the countermold (20).

18. Process according to any of claims 8 to 17, in which pressurized air is fed through apertures provided in the negative mold (16) in order to ease separation from the mold.

19. Process according to any of claims 8 to 18, in which the finished beading (4) is trimmed in the negative mold (16) by means of a knife.

## Revendications

1. Haut-parleur comportant:
- un cône (2), et
- une moulure (4) reliée au cône (2),
**caractérisé en ce que** la moulure (4) est formée par une couche de matière plastique élastique ou de matière plastique qui est formée selon le procédé de pulvérisation et est élastique à l'état durci.

2. Haut-parleur selon la revendication 1, **caractérisé en ce que** la moulure (4) est formée d'une couche de matière thermoplastique.

3. Haut-parleur selon la revendication 1 ou 2, **caractérisé en ce que** la moulure (4) est formée par un mélange réactif à deux constituants.

4. Haut-parleur selon l'une des revendications 1 à 3, **caractérisé en ce que** la moulure contient un ou plusieurs des matériaux: polyuréthane, polypropylène, polychlorure de vinyle ou polyéthylène.

5. Haut-parleur selon l'une des revendications 1 à 4, **caractérisé en ce que** le cône (2) est formé par une couche de polyuréthane dure.

6. Haut-parleur selon l'une des revendications 1 à 5, **caractérisé en ce que** le cône (2) est relié à la moulure (4) selon une liaison par matériau compatible.

7. Haut-parleur selon l'une des revendications 1 à 6, **caractérisé en ce qu'**il est prévu une garniture d'étanchéité (14), qui est fixée à la moulure (4) en étant reliée de préférence selon une liaison par matériaux compatibles.

8. Procédé pour fabriquer un haut-parleur
- selon lequel on utilise un moule creux ouvert (16),
- selon lequel on fixe le cône (2) dans le moule creux (16), et
- selon lequel on pulvérise une matière plastique pulvérisable dans le moule creux ouvert (16) et on forme une moulure (4) sous la forme d'une couche de matière plastique élastique molle, qui se fixe au cône (2).

9. Procédé selon la revendication 8, **caractérisé en ce qu'**on utilise une matière thermoplastique.

10. Procédé selon la revendication 8 ou 9, **caractérisé en ce qu'**on utilise comme matière plastique un mélange réactif formé de deux constituants.

11. Procédé selon l'une des revendications 8 à 10, **caractérisé en ce qu'**on utilise une matière plastique qui contient une ou plusieurs des matières: polypropylène, polyuréthane, polychlorure de vinyle ou polyéthylène.

12. Procédé selon l'une des revendications 8 à 11, selon lequel on réalise le cône (2) sous la forme d'une couche de polyuréthane dure, par le fait qu'on pulvérise un mélange réactif à base de polyuréthane, formé de deux constituants, dans le moule creux ouvert (16).

13. Procédé selon la revendication 12, selon lequel on forme le cône (z) et la moulure (4) en deux étapes de travail successives par pulvérisation d'un mélange réactif à base de polyuréthane, formé de deux constituants, dans le même moule creux.

14. Procédé selon l'une des revendications 8 à 13, selon lequel avant la pulvérisation de la couche de polyuréthane de la moulure (4), on insère une garniture d'étanchéité (14) dans un évidement (18) qui est prévu dans le moule en creux (16) et est relié à la moulure (4).

15. Procédé selon l'une des revendications 8 à 14, selon lequel on fait tourner le moule creux (16) symétrique de révolution pendant la pulvérisation de la couche de polyuréthane et que la tête de pulvérisation exécute uniquement un déplacement essentiellement linéaire.

16. Procédé selon l'une des revendications 8 à 15, selon lequel on applique un moule opposé (20) après pulvérisation de la couche de polyuréthane pour produire une épaisseur définie de façon précise de la couche de polyuréthane.

17. Procédé selon la revendication 16, selon lequel le moule opposé (20) ne recouvre pas la zone du bord extérieur de la moulure (4).

18. Procédé selon l'une des revendications 8 à 17, selon lequel on introduit de l'air comprimé par des ouvertures prévues dans le moule creux (16) de manière à faciliter le démoulage.

19. Procédé selon l'une des revendications 8 à 18, selon lequel à l'aide d'un couteau, on rogne la moulure terminée (4) dans le moule creux.
